# EUROPÄISCHE PATENTSCHRIFT

(11) **EP 1 033 449 B1**
(45) Veröffentlichungstag und Bekanntmachung des Hinweises auf die Patenterteilung: **12.10.2005**
(21) Anmeldenummer: 00103010.5
(22) Anmeldetag: 15.02.2000
(51) Int. Cl.: E04B 1/00

(54) **An einem Tragrahmen für den Boden eines Balkons festlegbare Stützenkonsole**
Cantilevered support for attachment of uprights to the floor carrying frame of a balcony
Support en porte-à-faux pour montant à fixer sur le cadre portant le plancher d'un balcon

(30) Priorität: 01.03.1999 DE 29903639 U
(43) Veröffentlichungstag der Anmeldung: 06.09.2000
(73) Patentinhaber: SCHÜCO International KG, 33609 Bielefeld (DE)
(72) Erfinder: Hübner, Jochen, 33790 Halle (DE); Marten, Jörg, 33829 Borgholzhausen (DE)
(74) Vertreter: Dantz, Jan Henning

(56) Entgegenhaltungen:
- EP-A- 0 561 058
- DE-A- 3 702 128
- DE-A- 3 824 387
- DE-U- 9 308 576
- DE-U- 29 501 047

## Beschreibung

Die Erfindung bezieht sich auf eine an einem Tragrahmen für den Boden eines Balkons befestigbare Vorrichtung mit einer Stützenkonsole nach dem Oberbegriff des Anspruchs 1.

Es ist bekannt, die Stützenkonsole aus zwei Klemmstücken zu bilden, die eine als zylindrisches Rohr ausgebildete Außenstütze umgreifen, wobei die Klemmstücke durch eine durch die Außenstütze geführte Befestigungsschraube am Tragrahmen des Balkonbodens festgelegt sind (EP 0 561 058 A1, Fig. 8 und 9). Die Montage der Verbindung des Tragrahmens mit dem Gebäude und der Klemmstücke mit dem Tragrahmen erfolgt in der Reihenfolge, daß der Balkonboden mit dem Tragrahmen in seiner Endlage mit einem Hilfsgerüst positioniert, ein Klemmstück an dem Tragrahmen mittels der Befestigungsschraube festgelegt wird. Anschließend muß die Außenstütze in ganzer Länge an den Tragrahmen angelegt werden, wobei vorgefertigte, fluchtende Bohrungen in der Außenstütze über den Gewindeschaft der Befestigungsschraube gestülpt werden müssen. Anschließend wird das zweite Klemmstück aufgesetzt und durch eine auf den Gewindeschaft geschraubte Mutter in der Endlage befestigt, in der die beiden Klemmstücke die Außenstütze formschlüssig umschließen. Die außen liegende Mutter der Befestigungsschraube kann mit einer Abdeckkappe verkapselt werden, die jedoch an der Balkonaußenseite sichtbar ist. Aus der Fig. 8 ergibt sich, daß die Klemmstücke und die Außenstütze durch zwei Befestigungsschrauben an dem Tragrahmen des Balkons festgelegt werden.

Bei dieser Konstruktion mit großem Montageaufwand ist ferner nachteilig, daß die Außenstützen durchlaufend angeordnet sind und über die gesamte Gebäudehöhe die gleiche Wandungsstärke aufweisen, obwohl in den oberen Geschossen des Gebäudes eine geringere Wandungsstärke für diese Außenstützen ausreichend wäre.

Es ist auch bekannt, im Bereich des Tragrahmens eines Balkons die Außenstützen zu teilen und den unteren vom Erdboden aus sich erstreckenden Teil der Außenstütze mit einer größeren Wandstärke zu versehen. Die Außenstützenteile stoßen mit ihren Endflächen zusammen. In die Innenräume der Außenstützenteile ist ein Stoßverbinder eingesetzt, der sich über die Stoßfuge hinaus erstreckt. Im Stoßbereich werden die Außenstützenteile von einem Hohlprofil umgriffen, das durch Befestigungsschrauben am Tragrahmen des Balkonbodens festgelegt ist, wobei sich diese Befestigungsschrauben quer zur Längsachse der Außenstützenteile erstrecken und Außenmutter aufweisen, die durch Kappen abgedeckt werden können.

Auch bei dieser Ausführung ist die Gesamtmontage aufwendig und es sind von außen sichtbare Befestigungsschrauben vorhanden.

Eine gattungsgemäße Stützenkonsole ist aus dem Oberbegriff der DE 93 08 576 U1 bekannt. Nachteilig sind die Gefahr von Verkantungen und Beschädigungen der Stützen und der Kopplungsrohre bei Transport und Montage sowie der hohe Montageaufwand.

Ähnliche Probleme bringt die Konstruktion der DE-A-38 24 387 mit sich, wobei nach diesem Stand der Technik ein Verbindungselement für Stützen geschaffen wird, an dem bereits die Aufnahmezapfen einstückig am Verbinder angeordnet sind.

Der Erfindung liegt die Aufgabe zugrunde, eine Konsole zur Festlegung einer Außenstütze an dem Tragrahmen eines Balkonbodens so zu gestalten, daß die Konsole in der Werkstatt mit dem Tragrahmen des Balkonbodens verbunden werden kann und die Montage der Verbindung des Tragrahmens mit dem Gebäude und der Außenstützen mit dem Tragrahmen vereinfacht wird.

Diese Aufgabe wird erfindungsgemäß durch den Gegenstand des Anspruchs 1 gelöst.

Bei der erfindungsgemäßen Stützenkonsole ist es nicht mehr erforderlich, die Balkonböden durch ein Hilfsgerüst vorzupositionieren.

Die Balkonböden, an deren Tragrahmen die Stützenkonsolen befestigt sind, können zusammen mit den Außenstützen montiert werden, deren Teile von Geschoßhöhe zu Geschoßhöhe auf die Verlängerungen der Stützenkonsole gestülpt werden.

Weitere Merkmale der Erfindung ergeben sich aus den Unteransprüchen.

Ein Ausführungsbeispiel der erfindungsgemäßen Stützenkonsole ist in den Zeichnungen dargestellt. Es zeigen.
- Figur 1: eine an einem Tragrahmen eines Balkonbodens festgelegte Stützenkonsole in perspektivischer Darstellung und
- Figur 2: die Ausführung nach der Fig. 1 mit zugeordneten Außenstützenteilen in perspektivischer Darstellung,
- Figur 3: eine Abwandlungsform zu der Stützenkonsole nach den Fig. 1 und 2 und
- Figuren 4 und 5: weitere Ausführungsbeispiele.

An dem Tragrahmen 1 für einen Balkonboden wird in der Werkstatt eine Stützenkonsole 2 befestigt, die eine nach unten und oben geöffnete Kammer 3 aufweist, die an der dem Tragrahmen 1 zugewandten Seite durch eine Wandung 4 begrenzt sind. Diese Wandung 4 ist durch Schrauben 5 an dem Tragrahmen 1 festgelegt.

In Abwandlung der Stützenkonsole 2 weist die in der Figur 3 dargestellte Stützenkonsole 19 einen von oben nach unten verlaufenden Steg 20 auf, an dessen dem Tragrahmen 1 zugewandten freie Ende ein beidseitig überstehender Flansch 21 anschließt. Dieser Flansch ist durch Schrauben an dem Tragrahmen 1 festgelegt.

Die Wandungen der Kammer 3 bzw. der Steg 20 sind einstückig mit einem Kopplungstück 6, das in dem dargestellten Ausführungsbeispiel als Hohlprofil, und zwar als zylindrisches Rohrstück ausgebildet ist, das an der Innenfläche Rippen 7 sowie ein Auflager 8 für einen Querstift 9 aufweist, durch den in dem Kopplungsstück ein Formkörper 10 festgelegt wird, der als zylinderförmiges Hohlprofil ausgebildet ist und Verlängerungen 11 bildet, die das Kopplungsstück 6 zu beiden Endseiten hin überragen.

Der Formkörper 10 weist quer zur Achse des Querstiftes 9 eine Fläche 22 in der Außenkontur auf, die mit einer entsprechenden Fläche 23 eines Auflagers 8.1 zusammenwirkt, so daß der Formkörper gegen Verdrehung formschlüssig in das Kopplungsstück 6 eingreift und damit die Lage des Querstiftes 9 auf den Auflagern 8 und 8.1 sichert.

Das Kopplungsstück 6 bildet mit den Verlängerungen 11 einen Stoßverbinder für die Außenstützen 12,13, die auf die Verlängerungen aufgestülpt werden und sich mit ihren Endflächen 14,15 an den Endflächen 16 des Kopplungsstücks 6 abstützen.

Die Außenstütze 13 ist im Bereich der Endfläche 15 mit Ausnehmungen versehen, die Aufnahmen für die Enden 17 des Querstifts 9 bilden.

Aus der Figur 2 ergibt sich, daß die Wandungsstärken und die Innenkonturen der Außenstützen 12,13 unterschiedlich sind.

Die Außenflächen der Außenstützen 12,13 fluchten mit der Außenfläche des Kopplungsstücks 6.

Die Figur 4 zeigt eine Abwandlung zu den Figuren 1 und 2, bei denen die Bohrung des Kopplungsstückes 6 der Stützenkonsole 2 mit gegenüberliegenden Abflachungen 24 ausgestattet ist, die als Auflager für den Querstift 9 dienen. Der Formkörper 25 paßt sich dieser Bohrungskontur des Kopplungsstückes 6 an und ist damit in Hinsicht auf die Verdrehung formschlüssig fixiert. Die Außenstütze 26 entspricht im wesentlichen der Kontur des Formkörpers 25 in seinem Innenbereich, weist jedoch eine Nutprofilierung 27 auf, von denen der Querstift 9 aufgenommen wird.

Die Figur 5 zeigt eine Stützenkonsole 28, in die der Formkörper 25 drehfest eingesetzt und mittels Querstift axial festgelegt ist. Die Außenstütze 29 ist dem Formkörper 25 innenseitig angepaßt, besitzt aber außenseitig eine beliebige geometrische Außenkontur, die gleichfalls von dem Kopplungsstück 30 wiederum aufgenommen wird.

Aus den Figuren 1 und 2 ergibt sich, daß die zwischen der Stützenkonsole 2 und dem Tragrahmen 1 vorgesehenen Schraubverbindungen an der Balkonaußenseite nicht sichtbar sind.

Die Montage der Balkonböden erfolgt im allgemeinen mit einem Kran, der den Balkonboden mit den an dem Tragrahmen festgelegten Stützenkonsolen in seine Endlage bringt. Vor dem Einschwenken des Balkonbodens in seine Endlage sind bereits Wandanker an dem Gebäude befestigt. Ferner ist die Außenstütze 12 in der in der Figur 2 aufgezeigten Lage positioniert. Der Balkonboden wird in seine Endlage gebracht und dabei wird die untere Verlängerung 11 in den Innenraum 18 der Außenstütze 12 eingeführt.

Die Außenstütze 13, die zu dem darüberliegenden Balkon führt, wird dann auf die obere Verlängerung 11 aufgesetzt.

Die Verlängerungen 11 und die Innenräume der Außenstützen 12 und 13 sind so gestaltet, daß zwischen den Außenstützen 12 und 13 und den Verlängerungen 11 sich ein spaltfreier Formschluß ergibt.

## Patentansprüche

1. An einem Tragrahmen für den Boden eines Balkons befestigbare Vorrichtung, die Außenstützen (12, 13, 26, 29) und eine Stützenkonsole (2) aufweist,
a) wobei die Stützenkonsole (2) ein als Hohlprofil ausgebildetes Kopplungsstück (6, 30) aufweist,
b) und wobei die Stützenkonsole in benutztem Zustand als Stoßverbinder zwischen den Enden der zwei als Hohlprofile ausgebildeten Außenstützen (12, 13, 26, 29) ausgebildet ist,
c) wobei das Kopplungsstück (6, 30) in benutztem Zustand zwischen den Außenstützen (12, 13, 26, 29) angeordnet ist,
d) wobei in benutztem Zustand an den Endflächen (16) des Kopplungsstücks (6, 30) die Endflächen (14,15) der Außenstützen (12, 13, 26, 29) anliegen und
e) wobei in benutztem Zustand das Kopplungsstück (6, 30) in den Innenraum der Außenstützen (12, 13, 26, 29) eingreifende Verlängerungen (11) aufweist, die Teile eines in das Kopplungsstück (6, 30) eingesetzten und an dem Kopplungsstück (6,30) festgelegten Formkörper (10, 25) sind,
**dadurch gekennzeichnet, daß**
f) das Kopplungsstück (6, 30) eine Auflagerung (8, 8.1) für einen den Formkörper (10, 25) am Kopplungsstück halternden Querstift (9) aufweist.

2. Vorrichtung nach Anspruch 1, **dadurch gekennzeichnet, dass** das Kopplungsstück (6,30) auf dem Innenumfang verteilte Rippen (7) aufweist.

3. Vorrichtung nach Anspruch 2, **dadurch gekennzeichnet, daß** die Außenstützen (12, 13, 26, 29), im Bereich der Endflächen (15) Aufnahmen für die Enden (17) des Querstiftes (9) aufweisen.

4. Vorrichtung nach einem der vorstehenden Ansprüche, **dadurch gekennzeichnet, daß** die Außenflächen des Kopplungsstücks (6) mit den Außenflächen der Außenstützen (12, 13, 26, 29) fluchten.

5. Vorrichtung nach einem der vorhergehenden Ansprüche, **dadurch gekennzeichnet, daß** die Stützenkonsole durch eine nach oben und unten geöffnete Kammer (3) mit einer Wandung (4), die mit dem Tragrahmen (1) des Balkons verschraubbar ist **gekennzeichnet** ist.

6. Vorrichtung nach Anspruch 5, **dadurch gekennzeichnet, daß** die Wandungen der Kammer (3) mit dem Kopplungsstück (6, 30) einstückig sind.

7. Vorrichtung nach Anspruch 1, **dadurch gekennzeichnet, daß** das Kopplungsstück (6, 30) durch einen Steg (20) mit einem mit dem Tragrahmen (1) verschraubbaren Flansch (21) verbunden ist

8. Vorrichtung nach einem der vorhergehenden Ansprüche, **dadurch gekennzeichnet, daß** der Formkörper (10, 25) formschlüssig in das Kopplungsstück (6, 30) eingreift.

9. Vorrichtung nach Anspruch 8, **dadurch gekennzeichnet, daß** der Formkörper (10, 25) eine Außenkontur mit einer Fläche (22) aufweist, die mit einer Fläche (23) eines Auflagers der Auflagerung (8, 8.1) zusammenwirkt, eine Verdrehsicherung bildet und die Lage des Querstiftes (9) auf dem Auflager (8, 8.1) sichert.

10. Vorrichtung nach Anspruch 8, **dadurch gekennzeichnet, daß** die Bohrung des Kopplungsstückes (6) mit gegenüberliegenden Abflachungen (24) versehen ist, die welche Auflagerung für den Querstift (9) bilden.

11. Vorrichtung nach Anspruch 10, **dadurch gekennzeichnet, daß** die Außenstütze (12, 13, 26, 29), eine Nutprofilierung (27) aufweist, die den Querstift (9) aufnimmt.

12. Vorrichtung nach Anspruch 2, **dadurch gekennzeichnet, daß** die Außenstütze (29) dem Formkörper (25) innenseitig angepaßt ist und außenseitig eine beliebige Querschnittskontur aufweist.

13. Vorrichtung nach Anspruch 12, **dadurch gekennzeichnet, daß** die Außenkontur der Außenstütze (29) von dem Kopplungsstück (30) aufgenommen wird.

## Claims

1. Device which can be attached to a carrying frame for the floor of a balcony, which device has outer supports (12, 13, 26, 29) and a cantilevered support (2),
a) the cantilevered support (2) having a coupling component (6, 30) designed as a hollow profile,
b) and the cantilevered support, in the used state, being designed as a butt connector between the ends of the two outer supports (12, 13, 26, 29) designed as hollow profiles,
c) the coupling component (6, 30), in the used state, being arranged between the two outer supports (12, 13, 26, 29),
d) the end surfaces (14, 15) of the outer supports (12, 13, 26, 29) bearing against the end surfaces (16) of the coupling component (6, 30) in the used state, and
e) the coupling component (6, 30), in the used state, having extensions (11) which engage in the interior of the outer supports (12, 13, 26, 29) and are parts of a shaped body (10, 25) which is inserted into the coupling component (6, 30) and is fixed on the coupling component (6, 30),
**characterized in that**
f) the coupling component (6, 30) has a bearing (8, 8.1) for a transverse pin (9) which secures the shaped body (10, 25) on the coupling component.

2. Device according to Claim 1, **characterized in that** the coupling component (6, 30) has ribs (7) distributed on the inner circumference.

3. Device according to Claim 2, **characterized in that** the outer supports (12, 13, 26, 29) have receptacles in the region of the end surfaces (15) for the ends (17) of the transverse pin (9).

4. Device according to one of the preceding claims, **characterized in that** the outer surfaces of the coupling component (6) are aligned with the outer surfaces of the outer supports (12, 13, 26, 29).

5. Device according to one of the preceding claims, **characterized in that** the cantilevered support is **characterized by** an upwardly and downwardly open chamber (3) with a wall (4) which can be bolted to the carrying frame (1) of the balcony.

6. Device according to Claim 5, **characterized in that** the walls of the chamber (3) are integral with the coupling component (6, 30).

7. Device according to Claim 1, **characterized in that** the coupling component (6, 30) is connected by a web (20) to a flange (21) which can be bolted to the carrying frame (1).

8. Device according to one of the preceding claims, **characterized in that** the shaped body (10, 25) engages in a form-fitting manner in the coupling component (6, 30).

9. Device according to Claim 8, **characterized in that** the shaped body (10, 25) has an outer contour with a surface (22) which interacts with a surface (23) of a support of the bearing (8, 8.1), forms a means of securing against rotation and secures the position of the transverse pin (9) on the bearing (8, 8.1).

10. Device according to Claim 8, **characterized in that** the drilled hole of the coupling component (6) is provided with opposite flattened portions (24) which form the bearing for the transverse pin (9).

11. Device according to Claim 10, **characterized in that** the outer support (12, 13, 26, 29) has a grooved profile (27) which receives the transverse pin (9).

12. Device according to Claim 2, **characterized in that** the outer support (29) is matched on the inside to the shaped body (25) and on the outside has any desired cross-sectional contour.

13. Device according to Claim 12, **characterized in that** the outer contour of the outer support (29) is received by the coupling component (30).

## Revendications

1. Dispositif pouvant être fixé sur un cadre porteur du plancher d'un balcon, qui comporte des piliers extérieurs (12, 13, 26, 29) et une console (2) pour piliers,
a) la console (2) pour piliers comportant une pièce d'accouplement (6, 30) réalisée sous la forme d'un profilé creux,
b) et la console pour piliers à l'état utilisé étant réalisée sous la forme d'un raccord bout à bout entre les extrémités des piliers extérieurs (12, 13, 26, 29) réalisés en tant que profilés creux,
c) la pièce d'accouplement (6, 30) à l'état utilisé étant disposée entre les piliers extérieurs (12, 13, 26, 29),
d) à l'état utilisé les surfaces terminales (14, 15) des piliers extérieurs (12, 13, 26, 29) s'appliquant contre les surfaces terminales (16) de la pièce d'accouplement (6, 30), et
e) à l'état utilisé la pièce d'accouplement (6, 30) présentant des prolongements (11) s'engageant dans le volume intérieur des piliers extérieurs (12, 13, 26, 29), lesquels prolongements font partie d'un corps façonné (10, 25) inséré dans la pièce d'accouplement (6, 30) et fixé à la pièce d'accouplement (6, 30),
**caractérisé en ce que**
f) la pièce d'accouplement (6, 30) comporte un support (8, 8.1) pour une broche transversale (9) maintenant le corps façonné (10, 25) sur la pièce d'accouplement.

2. Dispositif selon la revendication 1, **caractérisé en ce que** la pièce d'accouplement (6, 30) présente des nervures (7) réparties sur le pourtour intérieur.

3. Dispositif selon la revendication 2, **caractérisé en ce que** les piliers extérieurs (12, 13, 26, 29) présentent, dans la zone des surfaces terminales (15), des logements pour les extrémités (17) de la broche transversale (9).

4. Dispositif selon l'une des revendications précédentes, **caractérisé en ce que** les surfaces extérieures de la pièce d'accouplement (6) sont alignées avec les surfaces extérieures des piliers extérieurs (12, 13, 26, 29).

5. Dispositif selon l'une des revendications précédentes, **caractérisé en ce que** la console pour piliers est **caractérisée par** une chambre (3) ouverte vers le haut et vers le bas avec une paroi (4) qui peut être vissée avec le cadre porteur (1) du balcon.

6. Dispositif selon la revendication 5, **caractérisé en ce que** les parois de la chambre (3) sont réalisées d'un seul tenant avec la pièce d'accouplement (6, 30).

7. Dispositif selon la revendication 1, **caractérisé en ce que** la pièce d'accouplement (6, 30) est reliée par une entretoise (20) à une bride (21) pouvant être vissée avec le cadre porteur (1).

8. Dispositif selon l'une des revendications précédentes, **caractérisé en ce que** le corps façonné (10, 25) s'engage par complémentarité de formes dans la pièce d'accouplement (6, 30).

9. Dispositif selon la revendication 8, **caractérisé en ce que** le corps façonné (10, 25) présente un contour extérieur avec une surface (22) qui coopère avec une surface (23) d'un appui du support (8, 8.1), forme un blocage en rotation et bloque la position de la broche transversale (9) sur l'appui (8. 8.1).

10. Dispositif selon la revendication 8, **caractérisé en ce que** le perçage de la pièce d'accouplement (6) est pourvu de méplats (24) opposés qui forment le support de la broche transversale (9).

11. Dispositif selon la revendication 10, **caractérisé en ce que** le pilier extérieur (12, 13, 26, 29) présente un profilage rainuré (27) qui reçoit la broche transversale (9).

12. Dispositif selon la revendication 2, **caractérisé en ce que** le pilier extérieur (29)est adapté côté intérieur au corps façonné (25) et présente côté extérieur un contour quelconque de sa section transversale.

13. Dispositif selon la revendication 12, **caractérisé en ce que** le contour extérieur du pilier extérieur (29) est reçu par la pièce d'accouplement (30).
